# EUROPÄISCHE PATENTSCHRIFT

(11) **EP 1 100 679 B1**
(45) Veröffentlichungstag und Bekanntmachung des Hinweises auf die Patenterteilung: **03.07.2002**
(21) Anmeldenummer: 99947252.5
(22) Anmeldetag: 23.07.1999
(51) Int. Cl.: B41F 7/10, B41F 1/00

(54) **FÜNFZYLINDEROFFSETDRUCKEINHEITEN**
PRINTING UNIT
UNITE D'IMPRESSION

(30) Priorität: 24.07.1998 DE 19833469
(43) Veröffentlichungstag der Anmeldung: 23.05.2001
(73) Patentinhaber: Koenig & Bauer Aktiengesellschaft, 97080 Würzburg (DE)
(72) Erfinder: WESCHENFELDER, Kurt, Johannes, D-97299 Zell am Main (DE)
(86) Internationale Anmeldenummer: DE9902262
(87) Internationale Veröffentlichungsnummer: WO0006383

(56) Entgegenhaltungen:
- EP-A- 0 429 852
- DE-A- 4 303 904
- DE-U- 7 322 211
- US-A- 2 158 701
- US-A- 2 821 131
- US-A- 3 289 580
- HANS-WERNER LOY: "Die Farbe auf kurzem Weg in der Zeitungs-Rollenoffsetrotationsmaschine" DEUTSCHER DRUCKER, Nr. 37, 2. Oktober 1997 (1997-10-02), Seiten w64-w67, XP000699932

## Beschreibung

Die Erfindung betrifft eine Druckeinheit gemäß dem Oberbegriff des Anspruches 1.

Durch die DE-GM 73 22 211 ist eine Rotationsoffsetdruckmaschine in Satellitenbauweise bekannt. Hierbei wird beispielsweise eine Materialbahn mittels einer Zehnzylinderdruckeinheit und einer Neunzylinderdruckeinheit bedruckt.
Es ist nicht vorgesehen die Zehnzylinderdruckeinheit als Neunzylinderdruckeinheit produzieren zu lassen.

Das Fachbuch "Rollenoffset, Technik, Systeme, Maschinen", Oscar Frei, Polygraph Verlag, 1979 offenbart auf Seite 10 eine Kombination von zwei Fünfzylindersatellitendruckeinheiten.

Die DE 43 03 904 A1 und die DE 19 24 455 A1 offenbaren Druckeinheiten, deren Zylinder in Form eines "W" angeordnet sind.

Die EP 06 38 419 A1 beschreibt eine Druckmaschine, wobei Druckeinheiten an einem Traggestell befestigt sind. Einzelne Module, wie z. B. Farbwerke oder Zylindergruppen sind in Richtung der Zylinderachsen verschiebbar.

Die DE 34 46 619 A1 zeigt eine Druckmaschine, bei der zwei bewegliche Maschinengruppen beschrieben werden.

Allerdings sind diese Gruppen lediglich mit vier Plattenzylindern, denen jeweils ein Farb- und ein Feuchtwerk zugeordnet sind, versehen. Gummituchzylinder und Gegendruckzylinder sind in einer stationären Maschinengruppe eingebaut.

Die US 32 89 580 A offenbart eine Druckeinheit mit zwei Formzylindern und zwei Übertragungszylindern, wobei ein Paar Übertragungszylinder und Formzylinder in jeweils einer Seitenwand gelagert ist. Die Seitenwände gegenüberliegender Zylinderpaare sind verschiebbar, so daß der Abstand zweier zusammenwirkender Übertragungszylinder veränderbar ist.

Die EP 04 29 852 A1 zeigt Druckeinheiten mit dazwischenliegenden Arbeitsbühnen.

Der Erfindung liegt die Aufgabe zugrunde, eine Druckeinheit zu schaffen.

Diese Aufgabe wird erfindungsgemäß durch die Merkmale des Anspruches 1 gelöst.

In vorteilhafter Weise können mit den erfindungsgemäßen Druckeinheiten eine Vielzahl von Produktionsarten gefahren werden. So können beispielsweise zwei Fünfzylinderdruckeinheiten jeweils alleine oder gemeinsam als Zehnzylinderdruckeinheiten produzieren. Insbesondere können zwei Fünfzylinderdruckeinheiten mit verschiedener Zylinderanordnung als Neunzylinderdruckeinheit verwendet werden. Die Modulbauweise erlaubt einen identischen Aufbau der Druckwerke; der Modulbaukasten besteht aus nur zwei Grundelementen.

Die Module können hierbei in zwei Arten zusammengestellt werden. In einer ersten Art arbeitet ein Modul als einzelne Druckeinheit unabhängig von einem zweiten, während in einer zweiten Art zwei Module zu einer gemeinsamen Druckeinheit gekoppelt sind. Eine um 180° gekehrte Aufstellung, mit einem Versetzen von Antriebsund Bedienungsseite ist ebenfalls möglich. Somit sind die Antriebe der Druckwerke nicht auf einer einzigen Seite der Druckmaschine angeordnet, die Antriebe bleiben einem Seitengestell fest zugeordnet.

Auch bleiben die Farbwerke gleich. Eine Drehrichtungsumkehr ist nicht notwendig, da die Kombination der Module und deren flexible Zuordnung die Produktionsanforderungen 4/4, 4/2; 2/4 und 2/2 ermöglichen. Durch die Möglichkeit der bewegbaren Druckeinheiten ist eine Bedienung von innen möglich. Diese Bedienung von innen ist insbesondere bei "W"-Druckeinheiten vorteilhaft, da dadurch keine Freistelleinrichtungen nötig sind.

Auch ist es mittels verfahrbaren Druckeinheiten möglich, sowohl mit beabstandeten Fünfzylinderdruckeinheiten als auch mit zwei gekoppelten Fünfzylinderdruckeinheiten zu produzieren, wobei jeweils unterschiedliche Produktionsarten möglich sind.

Wird nur eine 4/2 oder 2/4 Produktion gewünscht, sind keine "Leergestelle" einer Satellitendruckeinheit notwendig, da eine einzeln angeordnete Fünfzylinderdruckeinheit mit einer vierfarbig produzierenden Satellitendruckeinheit (Zehn- oder Neunzylinderdruckeinheit) zusammenwirkend angeordnet werden kann.

Die Anordnung von heb- und senkbaren Arbeitsbühnen in den Zwischengestellen und an den Zylindermodulen ermöglicht eine leichte Bedienung der Druckeinheiten.

Ausführungsbeispiele der Erfindung sind in der Zeichnung dargestellt und werden im folgenden näher beschrieben.

Es zeigen:
- Fig. 1 und 2: eine schematische Darstellung der V- und W-Druckeinheit;
- Fig. 3: eine schematische Darstellung einer Seitenansicht von Druckeinheiten in einer ersten Produktionsart;
- Fig. 4: die schematische Darstellung einer Seitenansicht der Druckeinheiten in einer zweiten Produktionsart;
- Fig. 5: eine schematische Draufsicht auf eine Brückendruckeinheit in Modulbauweise.

Eine Offsetrotationsdruckmaschine bzw. eine Sektion einer Offsetrotationsdruckmaschine weist beispielsweise acht Druckeinheiten 01 - 04; 06 - 09 in Modulbauweise auf. Jede dieser Druckeinheiten 01 - 04; 06 - 09 ist als sog. Fünfzylinderdruckeinheit ausgeführt und weist im wesentlichen zwei Formzylinder 11 - 14, z. B. Plattenzylinder, zwei Übertragungszylinder 16 - 19, z. B. Gummizylinder und einen Gegendruckzylinder 21; 22 (Satellitenzylinder) auf. Zapfen dieser Zylinder 11 - 14; 16 - 19; 21; 22 sind auf jeder Seite der Offsetrotationsdruckmaschine in jeweils einem Seitengestell 23; 24 gelagert. Im vorliegenden Ausführungsbeispiel sind die Zapfen der Übertragungszylinder 16 - 19 in Exzenterbuchsen oder Dreiringlagertechnik schwenkbar gelagert, so daß die Übertragungszylinder 16 - 19 an die zugeordneten Gegendruckzylinder 21; 22 und/oder Formzylinder 11 - 14 an- und abstellbar sind.

Auch ist es möglich, die Gegendruckzylinder 21; 22 an die zugehörigen Übertragungszylinder 16 -19, z. B. mittels Exzenterbuchse, Dreiringlager oder Linearführung, anzustellen.

Im vorliegenden Ausführungsbeispiel ist jeder Zylinder 11 - 14; 16 - 19; 21; 22 mit einem eigenen drehzahlgeregelten und/oder lagegeregelten Antriebsmotor versehen.
Es ist aber auch möglich, jedem Paar Form- und Übertragungszylinder 11, 16; 12, 17; 13, 18; 14, 19 einen Antriebsmotor zuzuordnen und dieses Paar formschlüssig zu koppeln. Dabei weist auch der Gegendruckzylinder 21; 22 einen eigenen Antriebsmotor auf oder ist an eines der Paare Form- und Übertragungszylinder 11, 16; 12, 17; 13, 18; 14, 19 koppelbar.
Auch ist es möglich jeder Druckeinheit 01 - 04; 06 - 09 nur einen Antriebsmotor zuzuordnen.
In jedem Fall sind die Antriebsmotoren unabhängig von der Lage und dem Aufstellungsort der Druckeinheiten 01 - 04; 06 - 09 je einem Seitengestell 23; 24 fest zugeordnet, so daß bei den um 180° um eine Vertikale geschwenkt aufgestellten Druckeinheiten 06 - 09 die Antriebsmotoren der zueinander geschwenkt aufgestellten Druckeinheiten 06 - 09 auf der gegenüberliegenden Seiten SI, SII der Druckmaschine angeordnet sind. Die Antriebsmotoren einer Druckeinheit 01 - 04; 06 - 09 können auch an beiden Seitengestellen 23; 24 verteilt zugeordnet sein, beispielsweise sind die Antriebsmotoren von Gegendruckzylinder 21; 22 und Formzylindern 11 - 14 an dem ersten Seitengestell 23; 24 und die Antriebsmotoren der Übertragungszylinder 16 - 19 an dem zweiten Seitengestell 23; 24 angeordnet. Auch hierbei bleibt die Zuordnung der Antriebsmotoren zu dem jeweiligen Seitengestell 23; 24 bei geschwenkter Aufstellung der Druckeinheiten 06 - 09 innerhalb einer Druckmaschine oder einer Sektion einer Druckmaschine erhalten.
Diese Zuordnung der Antriebsmotoren zu einem Seitengestell bei geschwenkter Aufstellung der Druckeinheiten innerhalb einer Druckmaschine oder einer Sektion einer Druckmaschine ist auch bei anderen Druckeinheiten in Modulbauweise möglich. So kann beispielsweise auch eine Brückendruckeinheit 71, (Fig. 5) aus zwei Modulen 72, 73 mit je einem Paar Formund Übertragungszylinder 74; 76 gebildet werden, wobei ein Modul 72 zum anderen Modul 73 um 180° um eine Vertikale geschwenkt angeordnet ist (Fig. 5). Jeweils ein Paar Form- und Übertragungszylinder 74; 76 ist in einem Paar Seitengestellen 81, 87 gelagert. Dabei ist jeweils ein Paar Form- und Übertragungszylinder 74; 76 zum Antrieb mittels eines Antriebsmotores 79 über Zahnräder 77; 78 formschlüssig gekoppelt. Während des Druckbetriebes sind die beiden Paare nicht formschlüssig zueinander gekoppelt. Dieser Antriebsmotor 79 ist einem Seitengestell 81 fest zugeordnet.

Bei zumindest zwei innerhalb einer Druckmaschine angeordneten Druckeinheiten sind zumindest deren Zylinder und deren Seitengestelle sowie dem jeweiligen Seitengestell bzw. dem jeweiligen Zylinder zugeordnete Antriebsmittel (z. B. Getriebe, Zahnräder, Antriebsmotor) um eine Vertikale geschwenkt angeordnet.

Jedem Formzylinder 11 - 14 ist jeweils ein Farbwerk 26 - 29 und ein Feuchtwerk 31 - 34 zugeordnet, wobei das Feuchtwerk 31 - 34 bezogen auf die Produktionsrichtung des Formzylinders 11 - 14 gesehen, vor dem Farbwerk 26 - 29 angeordnet ist.

Bei einer ersten Art von Druckeinheit 02; 04; 07; 09 schließen eine von einer Drehachse 37 des Gegendruckzylinders 22 und einer Drehachse 38; 39 eines zugeordneten Übertragungszylinders 16; 17 festgelegten Geraden 41; 42 mit einer von der Drehachse 38; 39 des Übertragungszylinders 16; 17 und einer Drehachse 43; 44 des Formzylinders 11; 12 festgelegten Geraden 46; 47 einen Öffnungswinkel Alpha in einem Bereich von 150° bis 210°, vorzugsweise 170° bis 190° ein. Die von der Drehachse 38 des ersten Übertragungszylinders 16 und der Drehachse 37 des Gegendruckzylinders 22 festgelegte Gerade 41 schließt mit einer von der Drehachse 39 des zweiten Übertragungszylinders 17 und der Drehachse 37 des Gegendruckzylinders 22 festgelegten Geraden 42 einen Öffnungswinkel Beta im Bereich von 60° bis 120°, vorzugsweise 70° bis 90° ein. Die Zylinder 11, 12, 16, 17, 22 der Druckeinheiten 02; 04; 07; 09 der ersten Art sind in sog. "V"-Anordnung angeordnet.

An die Übertragungszylinder 16 - 19 und/oder Gegendruckzylinder 21; 22 ist beispielsweise wahlweise eine Wascheinrichtung 36 anstellbar.

Die enge Zylinderanordnung der V-Druckeinheit 02; 04, 07; 09 ermöglicht es, mit einer Wascheinrichtung 36 gleichzeitig zwei Zylinder zu reinigen.

Bei einer zweiten Art von Druckeinheit 01; 03; 06; 08 schließen eine von einer Drehachse 48 des Gegendruckzylinders 21 und einer Drehachse 49; 51 eines zugeordneten Übertragungszylinders 18; 19 festgelegten Geraden 52; 53 mit einer von der Drehachse 49; 51 des Übertragungszylinders 18; 19 und einer Drehachse 54; 56 des Formzylinders 13; 14 festgelegten Geraden 57; 58 einen Öffnungswinkel Delta in einem Bereich von 90° bis 120°, vorzugsweise 85° bis 100° ein. Die von der Drehachse 49 des ersten Übertragungszylinders 18 und der Drehachse 48 des Gegendruckzylinders 21 festgelegte Gerade 52 schließt mit einer von der Drehachse 51 des zweiten Übertragungszylinders 19 und der Drehachse 48 des Gegendruckzylinders 21 festgelegten Geraden 53 einen öffnungswinkel Gamma im Bereich von 60° bis 120°, vorzugsweise 60° bis 90° ein. Die Zylinder 13, 14, 18, 19, 21 der Druckeinheiten 01; 03; 06; 08 der zweiten Art sind in sog. "W"-Anordnung angeordnet.

Im vorliegenden Ausführungsbeispiel sind jeweils eine Druckeinheit 02; 04; 07; 09 in "V"-Anordnung und eine Druckeinheit 01; 03; 06; 08 in "W"-Anordnung sich gegenüberliegend angeordnet. Dabei liegen die Drehachsen 37; 48 der Gegendruckzylinder 22; 21 bezogen auf eine von den Drehachsen 38, 39; 49, 51 der Übertragungszylinder 18, 19; 16, 17 festgelegten Geraden auf der gleichen Seite, d. h. bei den Druckeinheiten 01 - 04 der oberen Etage liegen alle Gegendruckzylinder 21; 22 rechts der zugeordneten Übertragungszylinder 16, 17; 18, 19, bei den Druckeinheiten 06 - 09 der unteren Etage liegen alle Gegendruckzylinder 21; 22 links der zugeordneten Übertragungszylinder 16, 17; 18, 19.

Bei den "W"-Druckeinheiten 01; 03; 06; 08 liegen die Gegendruckzylinder 21 außen, bei den "V"-Druckeinheiten 02; 04; 07; 09 liegen die Gegendruckzylinder 22 innen. Bei der Druckmaschine des Ausführungsbeispiels ist jeweils eine Druckeinheit 01; 03; 06; 08 in "W"-Anordnung und eine Druckeinheit 02; 04; 07; 09 in "V"-Anordnung übereinander angeordnet.

Die jeweiligen Druckeinheiten 01, 02 bzw. 03, 04 bzw. 06, 07 bzw. 08, 09 können jeweils unabhängig voneinander als sich gegenüberliegende Fünfzylinderdruckeinheiten betrieben werden, d. h. zwei gegenüberliegende Druckeinheiten 01, 02 bzw. 03, 04 bzw. 06, 07 bzw. 08, 09 bilden in einer ersten Betriebsart funktional eine Zehnzylinder-Satellitendruckeinheit. Während dieses ersten Betriebszustandes wirken die Übertragungszylinder 16, 17 bzw. 18, 19 mit dem jeweiligen Gegendruckzylinder 22 bzw. 21 der "V"-Druckeinheit 02; 04; 07; 09 und "W"-Druckeinheit zusammen 01; 03; 06; 08.
In einem zweiten Betriebszustand wirken zwei Fünfzylinderdruckeinheiten funktional als Neunzylindersatellitendruckeinheit. Dazu sind die Übertragungszylinder 16; 17; 18; 19 einer "V"-Druckeinheit 04; 07 und einer "W"-Druckeinheit 03; 06 an den Gegendruckzylinder 22 der "V"-Druckeinheit 04; 07 an- und abstellbar. Der Gegendruckzylinder 21 der "W"-Druckeinheit 03; 06 ist nicht am Druckprozeß beteiligt.

Im vorliegenden Ausführungsbeispiel sind jeweils eine "V"-Druckeinheit 02; 04; 07; 09 und eine "W"-Druckeinheit 01; 03; 06; 08 relativ zueinander bewegbar, d. h. ein Abstand a zwischen der "V"-Druckeinheit 02; 04; 07; 09 und der "W"-Druckeinheit 01; 03; 06; 08 ist veränderbar. Dazu ist beispielsweise die "V"-Druckeinheit 02; 04; 07; 09 stationär angeordnet und die "W"-Druckeinheit 01; 03; 06; 08 ist horizontal verfahrbar.

Insbesondere zur Bedienung und Wartung durch eine Bedienperson 55 weisen zwei zugeordnete "V"- und "W"-Druckeinheiten 01, 02 bzw. 03, 04 bzw. 08, 09 einen Abstand a auf, so daß der sich ergebende Raum zwischen den beiden Druckeinheiten 01, 02 bzw. 03, 04 bzw., 08, 09 begehbar ist. In diesem Raum ist eine Arbeitsbühne 59 wahlweise angeordnet. Diese Arbeitsbühne 59 ist vorzugsweise heb- und senkbar.

Die Bedienung und Wartung der Farbwerke 26 - 29 erfolgt bei zwei zueinander zugeordneten Druckwerken 01, 02 bzw. 03, 04 bzw. 06, 07 bzw. 08, 09 von der gleichen Seite. Daher sind beispielsweise Farbkästen 61 der Farbwerke 26 - 29 beider Druckeinheiten 01, 02 bzw. 03, 04 bzw. 06, 07 nach einer Seite ausgerichtete, d. h. in der oberen Etage sind die Farbkästen 61 nach links und in der unteren Etage nach rechts weisend ausgerichtet.

Vorteil hierbei ist, daß alle Farbkästen in gleicher Weise ausgeführt sein können.

In einer ersten Produktionsart (Fig. 3) sind jeweils die beiden linken Druckwerke 03, 04; 06, 07 der oberen und unteren Etage zusammengefahren und miteinander gekoppelt. Somit werden zwei aufeinander gestapelte Neunzylinderdruckeinheiten gebildet. Bei jeder dieser beiden Neunzylinderdruckeinheiten sind die Übertragungszylinder 16 - 19 der "V"- und "W"-Druckeinheit 03, 04 bzw. 06, 07 an den Gegendruckzylinder 22 der "V"-Druckeinheit 04 bzw. 07 angestellt.
Eine Materialbahn 62 wird mittels Leitwalzen 63 zwischen den beiden aufeinandergestapelten Neunzylinderdruckeinheiten von oben zwischen den beiden oberen Farbwerken 26, 28 der "V"- und "W"-Druckeinheit 07, 06 auf den Gegendruckzylinder 22 der "V"-Druckeinheit 07 geführt. Diese Materialbahn 62 umschlingt den Gegendruckzylinder 22 und wird nach oben zwischen den beiden oberen Farbwerken 26, 28 der "V"und "W"-Druckeinheit 07, 06 aus der unteren Neunzylinderdruckeinheit diagonal nach oben auf den Gegendruckzylinder 22 der oberen "V"-Druckeinheit 04 geführt.
Auch in der oberen Neunzylinderdruckeinheit umschlingt die Materialbahn 62 den Gegendruckzylinder 22 der oberen "V"-Druckeinheit 04 und wird nach unten zwischen den beiden unteren Farbwerken 27, 29 der oberen "V"- und "W"-Druckeinheit 04, 03 aus der oberen Neunzylinderdruckeinheit geführt.

Die Materialbahn 62 kann auch erst oben und dann unten eingeführt werden.

In der unteren Neunzylinderdruckeinheit wird eine erste Seite der Materialbahn 62 und in der oberen Neunzylinderdruckeinheit wird eine zweite Seite der Materialbahn 62 vierfarbig bedruckt.

In einer zweiten Produktionsart sind jeweils die beiden rechten Druckeinheiten 01, 02 bzw. 08, 09 der oberen und unteren Etage zueinander beabstandet und somit nicht gekoppelt.

Hierbei wird eine von unten kommende Materialbahn 64 von außen zwischen unterem Formzylinder 14 und Gegendruckzylinder 21 dem Gegendruckzylinder 21 der unteren "W"-Druckeinheit 08 zugeführt. Diese Materialbahn 64 umschlingt den Gegendruckzylinder 21 um ca. 180° und wird nach außen zwischen oberem Formzylinder 13 und Gegendruckzylinder 21 aus der "W"-Druckeinheit 08 abgeführt. Diese Materialbahn 64 wird über Leitwalzen 63 zwischen den oberen rechten "V"und "W"-Druckeinheiten 02, 01 dem Gegendruckzylinder 22 der oberen "V"-Druckeinheit 02 zugeführt, umschlingt diesen um ca. 80° und wird zwischen den oberen, rechten "V"- und "W"-Druckeinheiten 02, 01 aus der oberen "V"-Druckeinheit 02 abgeführt.
In der unteren "W"-Druckeinheit 08 wird eine erste Seite der Materialbahn 64 zweifarbig und eine zweite Seite der Materialbahn 64 in der oberen "V"-Druckeinheit 02 zweifarbig bedruckt.

Eine weitere, von unten kommende Materialbahn 66 wird über Leitwalzen 63 zwischen den unteren rechten "V"- und "W"-Druckeinheiten 09, 08 dem Gegendruckzylinder 22 der unteren "V"-Druckeinheit 09 zugeführt, umschlingt diesen um ca. 80° und wird zwischen den unteren rechten "V"und "W"-Druckeinheiten 09, 08 aus der unteren "V"-Druckeinheit 9 abgeführt.
Diese Materialbahn 66 wird von außen zwischen unteren Formzylinder 14 und Gegendruckzylinder 21 dem Gegendruckzylinder 21 der oberen "W"-Druckeinheit 01 zugeführt. Die Materialbahn 66 umschlingt den Gegendruckzylinder 21 um ca. 180° und wird nach außen zwischen oberem Formzylinder 13 und Gegendruckzylinder 21 aus der "W"-Druckeinheit 01 abgeführt.
In der unteren "V"-Druckeinheit 09 wird eine erste Seite der Materialbahn 66 zweifarbig und eine zweite Seite der Materialbahn 66 in der oberen "W"-Druckeinheit 01 zweifarbig bedruckt.

In einer dritten Produktionsart (Fig. 4) sind die beiden linken Druckeinheiten 03, 04 der oberen Etage zueinander beabstandet und somit nicht gekoppelt und die beiden linken Druckeinheiten 06, 07 der unteren Etage sind zu einer Neunzylinderdruckeinheit gekoppelt. Die beiden rechten Druckeinheiten 01, 02 der oberen Etage sind zu einer Neunzylinderdruckeinheit gekoppelt und die beiden rechten Druckeinheiten 08, 09 der unteren Etage sind zueinander beabstandet.

Eine Materialbahn 67 wird mittels Leitwalzen 63 zwischen der oberen und unteren Etage von oben zwischen den beiden Farbwerken 26, 28 der "V"- und "W"-Druckeinheit 07, 06 auf den Gegendruckzylinder 22 der unteren "V"-Druckeinheit 07 geführt. Diese Materialbahn 67 umschlingt den Gegendruckzylinder 22 der "V"-Druckeinheit 07 und wird nach oben zwischen den beiden oberen Farbwerken 26, 28 der "V"- und "W"-Druckeinheit 07, 06 aus der unteren Neunzylinderdruckeinheit diagonal nach oben über Leitwalzen 63 zwischen den oberen linken "V"- und "W"-Druckeinheiten 04, 03 auf den Gegendruckzylinder 22 der oberen "V"-Druckeinheit 04 geführt.
Diese Materialbahn 67 umschlingt diesen Gegendruckzylinder 22 um ca. 80° und wird zwischen den oberen linken "V"- und "W"-Druckeinheiten 04, 03 aus der oberen "V"-Druckeinheit 04 innen abgeführt.

In der unteren Neunzylinderdruckeinheit wird eine erste Seite der Materialbahn 67 vierfarbig und eine zweite Seite der Materialbahn 67 in der oberen "V"-Druckeinheit 04 zweifarbig bedruckt.

Eine von unten kommende Mäterialbahn 68 wird von außen zwischen unterem Formzylinder 14 und Gegendruckzylinder 21 dem Gegendruckzylinder 21 der unteren rechten "W"-Druckeinheit 08 zugeführt. Diese Materialbahn 68 umschlingt den Gegendruckzylinder 21 um ca. 180° und wird nach außen zwischen oberem Formzylinder 13 und Gegendruckzylinder 21 aus der unteren rechten "W"-Druckeinheit 08 abgeführt. Diese Materialbahn 68 wird über Leitwalzen 63 von außen zwischen dem unteren Formzylinder 14 und Gegendruckzylinder 21 dem Gegendruckzylinder 21 der linken oberen "W"-Druckeinheit 03 zugeführt, umschlingt diesen um ca. 180° und wird zwischen dem oberen Formzylinder 13 und Gegendruckzylinder 21 nach außen aus der oberen linken "W"-Druckeinheit 03 abgeführt.
Dabei wird in der unteren rechten "W"-Druckeinheit 08 eine erste Seite der Materialbahn 68 zweifarbig und eine zweite Seite der Materialbahn 68 in der oberen linken "W"-Druckeinheit 03 zweifarbig bedruckt.

Eine weitere Materialbahn 69 wird entsprechend der ersten Materialbahn 67 in einer aus den oberen rechten "V"- und "W"-Druckeinheiten 02, 01 gebildeten Neunerdruckeinheit und in der unteren rechten "V"-Druckeinheit 09 bedruckt. Dabei wird eine erste Seite der Materialbahn 69 in der unteren rechten "V"-Druckeinheit 09 zweifarbig bedruckt. Anschließend wird eine zweite Seite der Materialbahn 69 in der oberen Neunzylinderdruckeinheit vierfarbig bedruckt.

Die "V"- und "W"-Druckeinheiten 01 - 04; 06 - 09 können als Imprinter verwendet werden, d. h. während zumindest ein Paar Form- und Übertragungszylinder an den Gegendruckzylinder eine Materialbahn bedruckend angestellt sind, ist zumindest ein Formzylinder zu Rüstzwecken abstellbar.

Die Druckeinheiten 01 - 04; 06 - 09 in Modulbauweise sind in einer Tragvorrichtung angeordnet.

Diese Tragvorrichtung (Gerüst) besteht beispielsweise aus drei Querträgern 82; 83; 84, die übereinander mittels vertikal verlaufender Stützen 86 beabstandet angeordnet sind. An dieser Tragvorrichtung sind die Druckeinheiten 01 - 04; 06 - 09 befestigt. Bei Druckeinheiten 01 - 04; 06 - 09 die übereinander angeordnet sind, d. h. in zwei Etagen, ist die obere Druckeinheit 01 - 04 an einem Querträger 83; 84 oder einer Stütze 86 der Tragvorrichtung befestigt. Dieser Querträger 83; 84 ist über der unteren Druckeinheit 06 - 09 angeordnet. Die Querträger 82 - 84 können in einzelne Segmente unterteilt sein.

### Bezugszeichenliste

- 01: W-Druckeinheit
- 02: V-Druckeinheit
- 03: W-Druckeinheit
- 04: V-Druckeinheit
- 05: -
- 06: W-Druckeinheit
- 07: V-Druckeinheit
- 08: W-Druckeinheit
- 09: V-Druckeinheit
- 10: -
- 11: Formzylinder (02; 04; 07; 09)
- 12: Formzylinder (02; 04; 07; 09)
- 13: Formzylinder (01; 03; 06; 08)
- 14: Formzylinder (01; 03; 06; 08)
- 15: -
- 16: Übertragungszylinder (02; 04; 07; 09)
- 17: Übertragungszylinder (02; 04; 07; 09)
- 18: Übertragungszylinder (01; 03; 06; 08)
- 19: Übertragungszylinder (01; 03; 06; 08)
- 20: -
- 21: Gegendruckzylinder (01; 03; 06; 08)
- 22: Gegendruckzylinder (02; 04; 07; 09)
- 23: Seitengestell (01; 03; 06; 08)
- 24: Seitengestell (02; 04; 07; 09)
- 25: -
- 26: Farbwerk (02; 04; 07; 09)
- 27: Farbwerk (02; 04; 07; 09)
- 28: Farbwerk (01; 03; 06; 08)
- 29: Farbwerk (01; 03; 06; 08)
- 30: -
- 31: Feuchtwerk
- 32: Feuchtwerk
- 33: Feuchtwerk
- 34: Feuchtwerk
- 35: -
- 36: Wascheinrichtung
- 37: Drehachse (22)
- 38: Drehachse (16)
- 39: Drehachse (17)
- 40: -
- 41: Gerade (22, 16)
- 42: Gerade (22, 17)
- 43: Drehachse (11)
- 44: Drehachse (12)
- 45: -
- 46: Gerade (11, 16)
- 47: Gerade (12, 17)
- 48: Drehachse (21)
- 49: Drehachse (18)
- 50: -
- 51: Drehachse (19)
- 52: Gerade (21, 18)
- 53: Gerade (21, 19)
- 54: Drehachse (13)
- 55: Bedienperson
- 56: Drehachse (14)
- 57: Gerade (18, 13)
- 58: Gerade (18, 14)
- 59: Arbeitsbühne
- 60: -
- 61: Farbkasten
- 62: Materialbahn
- 63: Leitwalze
- 64: Materialbahn
- 65: -
- 66: Materialbahn
- 67: Materialbahn
- 68: Materialbahn
- 69: Materialbahn
- 70: -
- 71: Brückendruckeinheit
- 72: Modul (71)
- 73: Modul (71)
- 74: Formzylinder
- 75: -
- 76: Übertragungszylinder
- 77: Zahnrad
- 78: Zahnrad
- 79: Antriebsmotor
- 80: -
- 81: Seitengestell
- 82: Querträger
- 83: Querträger
- 84: Querträger
- 85: -
- 86: Stütze
- 87: Seitengestell

- a: Abstand

- Alpha: Öffnungswinkel
- Beta: Öffnungswinkel
- Delta: Öffnungswinkel
- Gamma: Öffnungswinkel

## Patentansprüche

1. Druckeinheit (01; 03; 06; 08) einer Offsetdruckmaschine mit zwei Formzylindern (13; 14), zwei Übertragungszylindern (18; 19) und einem Gegendruckzylinder (21), wobei die Zylinder (13; 14; 18; 19; 21) in Form eines "W" angeordnet sind, **dadurch gekennzeichnet, daß** der "W"-Druckeinheit (01; 03; 06; 08) eine zweite Fünfzylinderdruckeinheit (02; 04; 07; 09) in Form eines "V" zugeordnet ist.

2. Druckeinheit (01; 03; 06; 08) nach Anspruch 1, **dadurch gekennzeichnet, daß** eine von einer Drehachse (48) des Gegendruckzylinders (21) der "W"-Druckeinheit (01; 03; 06; 08) und einer Drehachse (49; 51) eines zugeordneten Übertragungszylinders (18; 19) festgelegten Gerade (52; 53) und eine von der Drehachse (49; 51) des Übertragungszylinders (18; 19) und einer Drehachse (54; 56) des Formzylinders (13; 14) festgelegten Gerade (57; 58) einen Öffnungswinkel Delta von 60° bis 110° einschließen.

3. Druckeinheit (01; 03; 06; 08) nach Anspruch 2, **dadurch gekennzeichnet, daß** der Öffnungswinkel Delta 60° bis 90° beträgt.

4. Druckeinheit (01; 03; 06; 08) nach Anspruch 3, **dadurch gekennzeichnet, daß** die zwei Fünfzylinderdruckeinheiten (01 - 04; 06 - 09) relativ zueinander bewegbar sind.

5. Druckeinheit (01; 03; 06; 08) nach den Ansprüchen 3 und 4, **dadurch gekennzeichnet, daß** die "V"-Druckeinheit (02; 04; 07; 09) ortsfest angeordnet ist.

6. Druckeinheit (01; 03; 06; 08) nach Anspruch 4, **dadurch gekennzeichnet, daß** zwischen den Druckeinheiten (01; 02 bzw. 03; 04 bzw. 06; 07 bzw. 08; 09) wahlweise eine Arbeitsbühne (59) angeordnet ist.

7. Druckeinheit (01; 03; 06; 08) nach den Ansprüchen 1 und 4, **dadurch gekennzeichnet, daß** in einer ersten Produktionsart die beiden Druckeinheiten (01; 02 bzw. 03; 04) unabhängig voneinander druckend und in einer zweiten Produktionsart die beiden Druckeinheiten (01; 02 bzw. 03; 04) miteinander gekoppelt druckend angeordnet sind.

8. Druckeinheit (01; 03; 06; 08) nach Anspruch 4, **dadurch gekennzeichnet, daß** diese Druckeinheiten (01 - 04; 06 - 09) miteinander koppelbar sind.

9. Druckeinheit (01; 03; 06; 08) nach Anspruch 3, **dadurch gekennzeichnet, daß** vier Übertragungszylinder (16; 17; 18; 19) an einen einzigen Gegendruckzylinder (22) anstellbar sind.

10. Druckeinheit (01; 03; 06; 08) nach Anspruch 1, **dadurch gekennzeichnet, daß** in einer Offsetdruckmaschine mehrere "W"-Druckeinheiten (01; 03; 06; 08) in verschiedenen Etagen angeordnet sind.

11. Druckeinheit (01; 03; 06; 08) nach Anspruch 1, **dadurch gekennzeichnet, daß** eine Zu- und Abfuhr einer zu bedruckenden Materialbahn (63; 66; 68) in einem Raum zwischen dem unteren bzw. oberen Formzylinder (11 bzw. 12) und dem Gegendruckzylinder (21) erfolgt.

12. Druckeinheit (01; 03; 06; 08) nach Anspruch 1, **dadurch gekennzeichnet, daß** eine von einer Drehachse (49) des ersten Übertragungszylinders (18) und von einer Drehachse (48) des Gegendruckzylinders (21) der "W"-Druckeinheit (01; 03; 06; 08) festgelegte Gerade (52) mit einer von der Drehachse (51) des zweiten Übertragungszylinders (19) und der Drehachse (48) des Gegendruckzylinders (21) der "W"-Druckeinheit (01; 03; 06; 08) festgelegten Geraden (53) einen Öffnungswinkel Gamma von 60° bis 120° einschließt.

## Claims

1. Printing unit (01; 03; 06; 08) for an offset printing machine having two forme cylinders (13; 14), two transfer cylinders (18; 19) and an impression cylinder (21), the cylinders (13; 14; 18; 19; 21) being arranged in the form of a "W", **characterized in that** the "W" printing unit (01; 03; 06; 08) is assigned a second five-cylinder printing unit (02; 04; 07; 09) in the form of a "V".

2. Printing unit (01; 03; 06; 08) according to Claim 1, **characterized in that** a straight line (52; 53) defined by an axis of rotation (48) of the impression cylinder (21) of the "W" printing unit (01; 03; 06; 08) and an axis of rotation (49; 51) of an associated transfer cylinder (18; 19), and a straight line (57; 58) defined by the axis of rotation (49; 51) of the transfer cylinder (18; 19) and an axis of rotation (54; 56) of the forme cylinder (13; 14) form an opening angle delta of 60° to 110°.

3. Printing unit (01; 03; 06; 08) according to Claim 2, **characterized in that** the opening angle delta is 60° to 90°.

4. Printing unit (01; 03; 06; 08) according to Claim 3, **characterized in that** the two five-cylinder printing units (01 - 04; 06 - 09) can be moved relative to each other.

5. Printing unit (01; 03; 06; 08) according to Claims 3 and 4, **characterized in that** the "V" printing unit (02; 04; 07; 09) is arranged in a fixed location.

6. Printing unit (01; 03; 06; 08) according to Claim 4, **characterized in that** a working platform (59) is optionally arranged between the printing units (01; 02 or 03; 04 or 06; 07 or 08; 09).

7. Printing unit (01; 03; 06; 08) according to Claims 1 and 4, **characterized in that** in a first printing mode the two printing units (01; 02 and 03; 04) are arranged to print independently of each other and, in a second production mode, the two printing units (01; 02 or 03; 04) are arranged to print coupled to each other.

8. Printing unit (01; 03; 06; 08) according to Claim 4, **characterized in that** these printing units (01 - 04; 06 - 09) can be coupled to one another.

9. Printing unit (01; 03; 06; 08) according to Claim 3, **characterized in that** four transfer cylinders (16; 17; 18; 19) can be set against a single impression cylinder (22).

10. Printing unit (01; 03; 06; 08) according to Claim 1, **characterized in that** in an offset printing machine, a plurality of "W" printing units (01; 03; 06; 08) are arranged on different floors.

11. Printing unit (01; 03; 06; 08) according to Claim 1, **characterized in that** a material web (63; 66; 68) to be printed is led in and out in a space between the lower and upper form cylinder (11 and 12) respectively and the impression cylinder (21).

12. Printing unit (01; 03; 06; 08) according to Claim 1, **characterized in that** a straight line (52) defined by an axis of rotation (49) of the first transfer cylinder (18) and by an axis of rotation (48) of the impression cylinder (21) of the "W" printing unit (01; 03; 06; 08), and a straight line (53) defined by the axis of rotation (51) of the second transfer cylinder (19) and the axis of rotation (48) of the impression cylinder (21) of the "W" printing unit (01; 03; 06; 08) form an opening angle gamma of 60° to 120°.

## Revendications

1. Unité d'impression (01; 03; 06; 08) d'une machine à imprimer offset comportant deux cylindres de forme (13; 14), deux cylindres de transfert (18; 19) et un cylindre à contre-pression (21), les cylindres (13; 14; 18; 19; 21) étant disposés sous la forme d'un "W", **caractérisée en ce qu'**à l'unité d'impression en "W" (01; 03; 06; 08) est associée une deuxième unité d'impression à cinq cylindres (02; 04; 07; 09), sous la forme d'un "V".

2. Unité d'impression (01; 03; 06; 08) selon la revendication 1, **caractérisée en ce qu'**une droite (52; 53), tracée en passant par un axe de rotation (48) du cylindre de contre-pression (21) de l'unité d'impression en "W" (01; 03; 06; 08) et par un axe de rotation (49; 51) d'un cylindre de transfert (18; 19) associé, et une droite (57; 58), tracée en passant par l'axe de rotation (49; 51) du cylindre de transfert (18; 19) et un axe de rotation (54; 56) du cylindre de forme (13; 14), font un angle d'ouverture Delta de 60° à 110°.

3. Unité d'impression (01; 03; 06; 08) selon la revendication 2, **caractérisée en ce que** l'angle d'ouverture Delta est compris dans la fourchette de 60° à 90°.

4. Unité d'impression (01; 03; 06; 08) selon la revendication 3, **caractérisée en ce que** les deux unités d'impression à cinq cylindres (01 à 04; 06 à 09) sont déplaçables l'une par rapport à l'autre.

5. Unité d'impression (01; 03; 06; 08) selon les revendications 3 et 4, **caractérisée en ce que** l'unité d'impression en "V" (02; 04; 07; 09) est disposée de façon localement fixe.

6. Unité d'impression (01; 03; 06; 08) selon la revendication 4, **caractérisée en ce qu'**entre les unités d'impression (01; 02 ou 03; 04 ou 06; 07 ou 08; 09) est disposé au choix une plate-forme de travail (59).

7. Unité d'impression (01; 03; 06; 08) selon les revendications 1 et 4, **caractérisée en ce que**, dans un premier type de production, les deux unités d'impression (01; 02 ou 03; 04) sont disposés en imprimant indépendamment l'une de l'autre et, dans un deuxième type de production, les deux unités d'impression (01; 02 ou 03; 04) sont disposées en imprimant en étant couplées ensemble.

8. Unité d'impression (01; 03; 06; 08) selon la revendication 4, **caractérisée en ce que** ces unités d'impression (01 à 04; 06 à 09) sont susceptibles d'être couplées ensemble.

9. Unité d'impression (01; 03; 06; 08) selon la revendication 3, **caractérisée en ce que** quatre cylindres de transfert (16; 17; 18; 19) peuvent être plaqués sur un cylindre à contre-pression (22) unique.

10. Unité d'impression (01; 03; 06; 08) selon la revendication 1, **caractérisée en ce que**, dans une machine à imprimer offset, plusieurs unités d'impression en "W" (01; 03; 06; 08) sont disposées en des étages différents.

11. Unité d'impression (01; 03; 06; 08) selon la revendication 1, **caractérisée en ce qu'**une amenée et une évacuation d'une bande de matériau (63; 66; 68) à imprimer se fait dans un espace situé entre le cylindre de forme inférieur ou supérieur (11 ou 12) et le cylindre à contre-pression (21).

12. Unité d'impression (01; 03; 06; 08) selon la revendication 1, **caractérisée en ce qu'**une droite (52), tracée en passant par un axe de rotation (49) du premier cylindre de transfert (18) et un axe de rotation(48) du cylindre à contre-pression (21) de l'unité d'impression en "W" (01; 03; 06; 08), fait avec une droite (52), tracée en passant par l'axe de rotation (51) du deuxième cylindre de transfert (19) et l'axe de rotation (48) du cylindre à contre-pression (21) de l'unité d'impression en "W" (01; 03; 06; 08), un angle d'ouverture Gamma compris dans la fourchette de 60° à 120°.
